# EUROPÄISCHE PATENTSCHRIFT

(11) **EP 1 387 336 B1**
(45) Veröffentlichungstag und Bekanntmachung des Hinweises auf die Patenterteilung: **04.05.2005**
(21) Anmeldenummer: 02017214.4
(22) Anmeldetag: 31.07.2002
(51) Int. Cl.: G09F 13/20, F21K 2/00

(54) **Verfahren und Sicherheits-Fluchtleitsystem zur Kennzeichnung von Tunnels für schienengeführte Fahrzeuge**
Security escape route system for railway tunnels and method therefore
Procédé et système de sécurite pour la signalisation de tunnels de véhicules ferroviaires

(43) Veröffentlichungstag der Anmeldung: 04.02.2004
(73) Patentinhaber: Bischoff GmbH, 76461 Muggensturm (DE)
(72) Erfinder: Bischoff, Johannes, 76461 Muggensturm (DE)
(74) Vertreter: Jakelski, Joachim, Dr.

(56) Entgegenhaltungen:
- WO-A-00/25290
- FR-A- 758 626
- FR-A- 2 630 848
- US-A- 5 580 140

## Beschreibung

Die Erfindung betrifft ein Verfahren und Sicherheits-Fluchtleitsystem zur Kennzeichnung von Tunnels für schienengeführte Fahrzeuge nach den Oberbegriffen der unabhängigen Ansprüche 1 und 2.

Zur Kennzeichnung von Fluchtwegen in Tunnels für schienengeführte Fahrzeuge, beispielsweise U-Bahntunnels oder Eisenbahntunnels oder Tunnels von schienengeführten Bergbahnen sind Fluchtleitsysteme vorgesehen, die beispielsweise durch Fluchtwege beleuchtende Lampen, beleuchtete Schilder und dgl. realisiert sind. Derartige Fluchtleitsysteme erfordern eine aufwendige Verlegung von elektrischen Leitungen in Tunnels. Darüber hinaus ist die Wartung derartiger Fluchtleitsysteme mit großem Aufwand und Kosten verbunden, da sie wiederholte Wartungsgänge in dem Tunnel erfordert, bei denen beispielsweise geprüft wird, ob Leuchtmittel ausgefallen oder Leitungen unterbrochen sind. Auch im Falle von batteriebetriebenen Notbeleuchtungen ist ein erheblicher Wartungsaufwand erforderlich, da Batterien nur eine begrenzte Lebensdauer aufweisen und daher in regelmäßigen Abständen ausgetauscht werden müssen. Des weiteren ist problematisch, daß derartige Sicherheitskennzeichnungen nur eine punktuelle Beleuchtung ermöglichen, die beispielsweise bei Rauchbildung im Brandfall nur schlecht sichtbar ist. Ein weiteres Problem stellt die Bildung elektrischer Funken in Tunnels dar, insbesondere dann, wenn explosionsgefährdete Substanzen, beispielsweise Treibstoff einer Diesellok zum Beispiel bei einem Unfall im Tunnel ausgelaufen ist.

Es ist nun bekannt Fluchtwegmarkierungen oder Fluchtleitsysteme mittels langnachleuchtender Kennzeichnungen auszubilden. Derartige Fluchtleitsysteme werden in Gebäuden, aber auch Schiffen, insbesondere Passagierschiffen und Flugzeugen eingesetzt, die alle mit Beleuchtungen ausgestattet sind. Bei Ausfall der Beleuchtung leuchten langnachleuchtende Fluchtleitsysteme so lange und mit einer so hohen Intensität nach, daß eine gut sichtbare Fluchtwegmarkierung gegeben ist. Solche Fluchtleitsysteme gehen beispielsweise aus der EP 0 828 657 B1 und der DE 201 05 825 U1 hervor.

Aus der FR-A-2630848 ist ein optisches Pannenleitsystem für einen Tunnel für Kraftfahrzeuge bekannt, bei dem ein phosphoreszierendes Fluchtleitsystem an einer Tunnelwand angeordnet ist, welches von im Tunnel fest angeordneten Schwarzlichtlampen angeregt wird. Nachteilig bei einem solchen Fluchtleitsystem ist, daß die Schwarzlichtlampe im Inneren des Tunnels dauernd eingeschaltet sein muß, was die Lebensdauer des Fluchtleitsystems erheblich verkürzt.

Der Erfindung liegt nun die Aufgabe zugrunde ein Verfahren und ein Sicherheits-Fluchtleitsystem zur Kennzeichnung für schienengeführte Fahrzeuge von Tunnels zu vermitteln, welches vollkommen ohne in Tunnels zu installierende netz- oder batteriebetriebene Beleuchtungen auskommt.

Diese Aufgabe wird erfindungsgemäß durch ein Verfahren und ein Sicherheits-Fluchtleitsystem mit den Merkmalen der Ansprüche 1 bzw. 2 gelöst.

Grundidee der Erfindung ist es, für ein Sicherheits-Fluchtleitsystem oder Rettungswegleitsystem langnachleuchtende Fluchtwegmarkierungen in Tunnels einzusetzen und für deren Anregung Lampen zu verwenden, welche an den schienengeführten Fahrzeugen angeordnet sind. Auf diese Weise werden die langnachleuchtenden Fluchtwegmarkierungen zur Emission von sichtbarem Licht im Wege der Phosphoreszenz oder Luminessenz angeregt immer dann, wenn ein Fahrzeug im Tunnel an ihnen vorüberfährt. Die Anregung der langnachleuchtenden Fluchtwegmarkierungen durch an den schienengeführten Fahrzeug angeordnete Lampen hat zum einen den großen Vorteil, daß im Tunnel keine netz- oder batteriebetriebenen Lampen installiert werden müssen. Ein weiterer Vorteil besteht zum anderen aber auch in der einfachen Wartung derartiger Fluchtleitsysteme, da die langnachleuchtenden Markierungen praktisch störunanfällig sind und die Lampen, mit denen diese Markierungen zur Phosphoreszenz angeregt werden, im Zuge der ohnehin erforderlichen Wartung der schienengeführten Fahrzeuge vorgenommen werden kann. Darüber hinaus ist auch zwischen den Wartungsintervallen der Austausch der an den schienengeführten Fahrzeugen angeordneten Lampen problemlos möglich.

Die Anordnung der Lampen an den schienengeführten Fahrzeugen ist dabei vorzugsweise so ausgeführt, daß die Lampen auf die Fluchtwegmarkierungen, das heißt die Leuchtstreifen, Schilder und dgl. ausgerichtet sind.

Die Lampen können rein prinzipiell sichtbare oder unsichtbare elektromagnetische Strahlung emittieren. Vorzugsweise geben sie ultraviolette Strahlung, insbesondere UVA-Strahlung im Bereich von 330 bis 380 nm, besonders Strahlen mit einer Wellenlänge von 366 nm ab, die nicht nur eine optimale Anregung zur Phosphoreszenz der langnachleuchtende Pigmente enthaltenden Fluchtwegmarkierungen ermöglicht, sondern darüber hinaus auch für Passagiere oder andere in der Nähe des Zugs sich aufhaltende Personen ungefährlich ist.

Dabei kann rein prinzipiell vorgesehen sein, daß die Lampen kontinuierlich eingeschaltet sind. Eine vorteilhafte Ausführungsform sieht vor, daß die Lampen bei Einfahren des schienengeführten Fahrzeugs in den Tunnel eingeschaltet und wieder ausgeschaltet werden, wenn das Fahrzeug den Tunnel verläßt. Um dabei Vorschaltzeiten insbesondere von UV-Lampen zu berücksichtigen, sieht ein vorteilhaftes Ausführungsbeispiel vor, die Lampen eine vorgebbare Zeit vor Einfahrt des schienengeführten Fahrzeugs in den Tunnel einzuschalten, wobei hierbei die Position des schienengeführten Fahrzeugs mittels beispielsweise eines Wegstreckenmessers, eines GPS-Systems oder eines anderen, den Standort des Fahrzeugs bestimmenden Systems ermittelt wird und die Einschaltung in einer Steuereinheit abhängig von der Position des Fahrzeugs erfolgt.

Weitere Vorteile und Merkmale der Erfindung sind Gegensand der nachfolgenden Beschreibung sowie der zeichnerischen Darstellung von Ausführungsbeispielen der Erfindung.

In der Zeichnung zeigen:
- Fig. 1: schematisch ein in einem Tunnel für ein schienengeführtes Fahrzeug angeordnetes Sicherheits-Fluchtleitsystem;
- Fig. 2: schematisch die Anordnung verschiedener Fluchtwegmarkierungen im Tunnel;
- Fig. 3: schematisch die Anordnung einer weiteren Fluchtwegmarkierung in einem Tunnel;
- Fig. 4: die Anordnung von langnachleuchtenden Fluchtwegmarkierungen zur Phosphoreszenz anregenden Lampen an einem schienengeführten Fahrzeug und
- Fig. 5: schematisch die Anregung der Fluchtwegmarkierungen durch an einem schienengeführten Fahrzeug angeordnete Lampen, welches einen Tunnel passiert.

Ein Fluchtleitsystem oder eine Fluchtwegmarkierung zur Kennzeichnung eines Tunnels 10 für schienengeführte Fahrzeuge 100, dargestellt in Fig. 1, 2 und 5, umfaßt Fluchtwegmarkierungen beispielsweise in Form eines langnachleuchtenden Streifens 30, eines langnachleuchtenden Handlaufs 40 oder eines langnachleuchtenden Schildes 50, die entlang eines Kontroll-, Wartungsoder Fluchtwegs 60 in dem Tunnel 10 angeordnet sind und beispielsweise, wie in Fig. 2 dargestellt, den Weg in Richtung eines Fluchtstollens 70 weisen. Darüber hinaus können im Tunnel 10 auch Fluchtwegmarkierungen vorgesehen sein, die die Überquerung eines Gleiskörpers 12 anzeigen (Fig. 3). Derartige Fluchtwegmarkierungen können beispielsweise als im Gleiskörper 12 angeordnete, mit langnachleuchtenden Elementen ausgestattete Übergänge 80 oder dgl. ausgebildet sein.

Die Anregung der langnachleuchtenden Streifen 30, Handläufe 40, Schilder 50 wie auch der Übergänge 80 erfolgt nun durch an einem schienengeführten Fahrzeug 100 angeordnete Lampen 110, die eine elektromagnetische Strahlung, insbesondere UV-Licht, welches auf die langnachleuchtende Pigmente enthaltenden Streifen 30, Handläufe 40, Schilder 50 und Übergänge 80 hinsichtlich einer optimalen Anregung zur Phosphoreszenz abgestimmt ist und entsprechend auf diese ausgerichtet sind. Derartige langnachleuchtende Elemente sind an sich bekannt. Als Pigmente kommen beispielsweise Zinksulfid oder Strontiumaluminat zum Einsatz. Diese Pigmente werden sowohl durch sichtbares als auch insbesondere durch UV-Licht angeregt, sie speichern die aufgenommene Licht-Energie und geben sie verzögert wieder ab. Dieses als Phosphoreszenz bezeichnete Nachleuchten dient der Fluchtwegmarkierung, wobei hier Everglow TL 300 oder Everglow TL 450-Produkte der Anmelderin, beispielsweise in Streifenform oder Schilder und dgl. besonders vorteilhaft zum Einsatz kommen können. So weisen beispielsweise Everglow TL 300-Produkte nach 10 Minuten noch eine mittlere Nachleuchtdichte von 150 mcd/m² und nach 60 Minuten noch eine mittlere Nachleuchtdichte von 23 mcd/m² und Everglow TL 450-Produkte nach 10 Minuten sogar eine mittlere Nachleuchtdichte von 225 mcd/m² und nach 60 Minuten eine mittlere Nachleuchtdichte von 35 mcd/m² auf.

Wie aus Fig. 5 schematisch hervorgeht, werden die langnachleuchtenden Streifen 30, die Handläufe 40, sowie die Schilder 50 oder auch die Übergänge 80 aktiviert oder zum Nachleuchten dadurch angeregt, daß schienengeführte Fahrzeuge 100 den Tunnel 10 passieren, an welchen Lampen 110 angeordnet sind, die bei Einfahrt des Fahrzeugs 100 in den Tunnel 10 eingeschaltet werden. Die Lampen 110 sind dabei vorzugsweise so an den schienengeführten Fahrzeugen 100 angeordnet, daß die von ihnen abgegebene Strahlung auf die Fluchtwegmarkierung gerichtet ist, wobei hier beispielsweise optische Systeme in Form von Linsen, Spiegelsystemen und dgl. verwendbar sind.

Die Einschaltung der Lampen 110 beim Einfahren des Zuges 100 in den Tunnel 10 kann beispielsweise durch Dämmerungsschalter oder dgl. erfolgen.

Insbesondere bei Verwendung von UV-Lampen, die eine gewisse Vorschaltzeit erfordern, sieht ein Ausführungsbeispiel vor, daß diese Lampen 110 eine vorgebbare Zeit vor Einfahrt des Zuges 100 in den Tunnel 10 eingeschaltet werden, wobei hier die Bestimmung der Position des Zuges 100 vorteilhafterweise durch GPS-Systeme, Wegstreckenmesser oder andere, die Position des Zuges 100 bestimmende Systeme, erfolgt und abhängig von den Positionsdaten, beispielsweise dem GPS-Daten ein Steuergerät (nicht dargestellt) die UV-Lampen ein- und wieder ausschaltet.

Ferner kann auch vorgesehen sein, daß die Lampen 110 beispielsweise bei U-Bahnen kontinuierlich eingeschaltet sind.

In Versuchen hat sich gezeigt, daß die Anregung der langnachleuchtenden Sicherheitskennzeichnungen durch vorbeifahrende Züge 100 mittels UV-Lampen 110 beispielsweise durch Lampen des Typs UVA Spot 250 WP der Dr. Hönle AG, UV-Technologie, München, vollkommen genügen, um eine Nachleuchtung von mindestens 3 mcd/m², wie sie beispielsweise in der BGR 216 in Verbindung mit der DIN-Norm 67510 vorgeschrieben ist, zu erreichen.

## Patentansprüche

1. Verfahren zur Sicherheitskennzeichnung von Tunnels (10) für schienengeführte Fahrzeuge (100), **gekennzeichnet durch** folgende Schritte:
- es werden langnachleuchtende Fluchtwegmarkierungen, insbesondere langnachleuchtende Streifen (30) und/oder Schilder (50) und/oder Handläufe (40) und/oder sonstige Kennzeichnungen in dem Tunnel (10), vorzugsweise an Tunnelwänden angeordnet und
- es wird wenigstens eine die langnachleuchtenden Fluchtwegmarkierungen zur Phosphoreszenz anregende Lampe (110) an dem schienengeführten Fahrzeug (100) so angeordnet, daß bei einer Fahrt des schienengeführten Fahrzeugs (100) **durch** den Tunnel (10) die langnachleuchtenden Fluchtwegmarkierungen mit der von der Lampe (110) abgegebenen Strahlung beaufschlagt wird.

2. Fluchtleitsystem zur Kennzeichnung von Tunnels (10) für schienengeführte Fahrzeuge (100) mit vorzugsweise an der Tunnelwand angeordneten langnachleuchtenden Fluchtwegmarkierungen, insbesondere langnachleuchtenden Streifen (30) und/oder Schildern (50) und/oder Handläufen (40) und/oder sonstigen Kennzeichnungen, **gekennzeichnet durch** wenigstens eine an den schienengeführten Fahrzeugen (100) angeordnete, auf die Fluchtwegmarkierungen angepaßte Lampe(110), deren Strahlung die langnachleuchtenden Fluchtwegmarkierungen zur Phosphoreszenz anregt.

3. Fluchtleitsystem nach Anspruch 2, **dadurch gekennzeichnet, daß** die wenigstens eine Lampe (110) auf die Fluchtwegmarkierungen ausgerichtet ist.

4. Fluchtleitsystem nach Anspruch 2 oder 3, **dadurch gekennzeichnet, daß** die wenigstens eine Lampe (110) UV-Strahlung, insbesondere UVA-Strahlung, vorzugsweise in einem Wellenlängenbereich von 330 bis 380 nm emittiert.

5. Fluchtleitsystem nach einem der Ansprüche 2 bis 4, **dadurch gekennzeichnet, daß** die Einschaltung (Ausschaltung) der wenigstens einen Lampe (110) mit der Einfahrt/Ausfahrt des schienengeführten Fahrzeugs (100) in den/aus dem Tunnel (10) erfolgt.

6. Fluchtleitsystem nach einem der Ansprüche 2 bis 4, **dadurch gekennzeichnet, daß** die Einschaltung der wenigstens einen Lampe (110) ein vorgebbares Zeitintervall vor der Einfahrt des schienengeführten Fahrzeugs (100) in den Tunnel (10) erfolgt, wobei die Position des schienengeführten Fahrzeugs (100) durch Wegstreckenmesser, GPS-Daten oder sonstige, die Position des Fahrzeugs (100) bestimmende Systeme, ermittelt wird.

## Claims

1. Method of providing tunnels (10) for railborn vehicles (100) with a security escape route system, **characterized by** the steps of:
- arranging long-persistence escape route markings, especially long-persistence strips (30) and/or signs (50) and/or handrails (40) and/or other markings in the tunnel (10), preferably on tunnel walls; and
- arranging on the railborn vehicle (100) at least one fluorescence-exciting lamp (110) for the long-persistence escape route markings in such a way that when the railborn vehicle (100) travels through the tunnel (10) the radiation from the lamp (110) hits upon each of the long-persistence escape route markings.

2. Security escape route system for marking tunnels (10) for railborn vehicles (100) comprising long-persistence escape route markings, especially long-persistence strips (30) and/or signs (50) and/or handrails (40) and/or other markings, preferably arranged on the tunnel wall, **characterized by** at least one lamp (110), arranged on the railborn vehicles (100) and adapted to the escape route markings, whose radiation excites fluorescence of the long-persistence escape route markings.

3. The security escape route system as defined in Claim 2, **characterized in that** the at least one lamp (110) is directed upon the escape route markings.

4. The security escape route system as defined in Claim 2 or Claim 3, **characterized in that** the at least one lamp (110) emits UV radiation, especially UVA radiation, preferably in a wavelength range of between 330 to 380 nm.

5. The security escape route system as defined in any of Claims 2 to 4, **characterized in that** switching-on (switching-off) of the at least one lamp (110) occurs as the railborn vehicle (100) enters/exits from the tunnel (10).

6. The security escape route system as defined in any of Claims 2 to 4, **characterized in that** switching-on of the at least one lamp (110) occurs a predeterminable time interval before the railborn vehicle (100) enters the tunnel (10), the position of the railborn vehicle (100) being determined by distance meters, GPS data or other systems that determine the position of the vehicle (100).

## Revendications

1. Procédé pour marquer la sécurité de tunnel (10) parcouru par des véhicules sur rails (100),
**caractérisé par** les étapes suivantes :
- on dispose dans le tunnel (10), en particulier sur les parois de celui-ci, des marquages de trajet de fuite à longue luminescence rémanente, en particulier des bandes à longue luminescence rémanente (30) et/ou des panneaux (50) et/ou des mains-courantes (40) et/ou tout autre élément de marquage,
- sur le véhicule sur rails (100) on monte au moins une lampe (110) qui excite pour les rendre phosphorescents les marquages de trajet de fuite à longue luminescence rémanente, de sorte que, quand le véhicule sur rails (100) traverse le tunnel (10), les marquages de trajet de fuite à longue luminescence rémanente sont soumis au rayonnement de la lampe (110).

2. Système de guidage de fuite pour le marquage des tunnels (10) utilisés par des véhicules sur rails (100) et qui portent de préférence sur leurs parois des marquages de trajet de fuite à longue luminescence rémanente, notamment des bandes (30) à longue luminescence rémanente et/ou des panneaux (50) et/ou des mains-courantes (40) et/ou d'autres éléments de marquage,
**caractérisé en ce qu'**
au moins une lampe (110) adaptée au marquage de trajet de fuite est montée sur les véhicules sur rails (100) et excite par son rayonnement pour les rendre phosphorescents les marquages de trajet de fuite à longue luminescence rémanente.

3. Système de guidage de fuite selon la revendication 2,
**caractérisé en ce qu'**
au moins une lampe (110) est dirigée sur les marquages de trajet de fuite.

4. Système de guidage de fuite selon une des revendications 2 ou 3,
**caractérisé en ce qu'**
au moins une lampe (110) émet un rayonnement UV, notamment UVA, de préférence dans une plage de longueur d'onde allant de 330 à 380 nm.

5. Système de guidage de fuite selon une des revendications 2 à 4,
**caractérisé en ce que**
la mise sous tension et la coupure d'au moins une lampe (110) ont lieu respectivement lors de l'entrée et de la sortie du véhicule sur rails (100) traversant le tunnel (10).

6. Système de guidage de fuite selon une des revendications 2 à 4,
**caractérisé en ce que**
la mise sous tension d'au moins une lampe (110) a lieu à un instant précédant d'un intervalle de temps prédéfinissable l'entrée du véhicule sur rails (100) dans le tunnel (10), la position de ce véhicule étant établie par un appareil de mesure de parcours, par des données de GPS ou par d'autres systèmes définissant la position du véhicule (100).
